# FASCICULE DE BREVET EUROPEEN

(11) **EP 1 442 630 B1**
(45) Date de publication et mention de la délivrance du brevet: **06.07.2005**
(21) Numéro de dépôt: 02788033.5
(22) Date de dépôt: 05.11.2002
(51) Int. Cl.: H05B 3/56

(54) **ARMOIRE CHAUFFANTE**
WÄRMESCHRANK
HEATING CABINET

(30) Priorité: 07.11.2001 FR 0114365
(43) Date de publication de la demande: 04.08.2004
(73) Titulaire: Fillon Investissement, 28210 Faverolles (FR)
(72) Inventeur: GARCIA, Thierry, F-78120 Rambouillet (FR); GIROUX, Jean-Yves, F-28000 Chartres (FR)
(74) Mandataire: Fosse, Danièle
(86) Numéro de dépôt international: PCT/FR2002/003778
(87) Numéro de publication internationale: WO 2003/041450

(56) Documents cités:
- EP-A- 0 758 694
- DE-A- 2 327 000
- FR-A- 1 362 218
- US-A- 4 585 923
- US-A- 6 121 583

## Description

La présente invention concerne une armoire chauffante à régulation électronique dédiée à une atmosphère explosible, notamment pour le maintien en particulier à un indice de viscosité requis pour leur emploi de matières liquides telles que peinture, laque, enduit, vernis ou autre ainsi qu'un panneau électrique radiant modulaire incorporable à une telle armoire.

De nombreux produits doivent aujourd'hui être stockés à l'intérieur d'armoire thermostatée dans des conditions correspondant à leur température d'utilisation. Tel est le cas notamment des peintures à base aqueuse ou solvantée, de manière à permettre la réalisation de dosages prêts à l'emploi. Ces armoires sont par ailleurs susceptibles d'être exposées à des atmosphères explosibles que nous appellerons « EX » et dont la définition est donnée dans la Directive Européenne ATEX n°94/9/CE. En conséquence, la conception retenue doit être compatible avec de telles atmosphères. Jusqu'à présent, toutes les solutions développées sont restées des solutions dédiées à des atmosphères non explosibles car elles seraient extrêmement onéreuses si elles devaient être réalisées en l'état avec des technologies « EX » sans pour autant apporter une complète satisfaction à l'utilisateur. Ainsi, une première solution consiste à utiliser un radiateur électrique avec ou sans fluide caloporteur à l'intérieur de l'armoire chauffante. Cette solution s'avère particulièrement coûteuse en version « EX ». En outre, sa mise en place nécessite un encombrement important générant une élévation du bâti de l'armoire ou une réduction du nombre de pots de produits stockables. Cette solution génère une élévation du poids de l'armoire et implique l'obligation de positionner le radiateur dans le bas de l'armoire pour utiliser la montée naturelle de la chaleur. Il en résulte une source de chaleur concentrée en un seul endroit, cette source étant susceptible d'occasionner des surchauffes dans son voisinage qui, en particulier dans le cas de la peinture, provoquent un durcissement de cette dernière.

Une autre solution consiste à disposer sous les étagères de stockage de l'armoire des résistances électriques. A nouveau, cette solution serait très coûteuse en version « EX ». Par ailleurs, elle génère des variations de température importantes aptes à entraîner des surchauffes des produits posés sur les étagères de stockage.

Enfin, une troisième solution consiste à positionner une résistance électrique à l'extérieur de l'armoire chauffante et à chauffer le contenu de l'armoire par l'intermédiaire d'air pulsé. Ainsi, de l'air froid pulsé de l'extérieur se réchauffe au passage sur la résistance de température de surface très élevée en induisant une consommation d'énergie importante. Il en résulte une diffusion d'air chaud aux alentours de 70°C dans l'armoire induisant à nouveau des points de surchauffe pouvant occasionner un durcissement de la peinture. La distribution de l'air chauffé dans toute l'armoire est canalisée par des goulottes. La résistance est généralement installée au sommet de l'armoire à l'extérieur de cette dernière pour éviter de réduire la capacité de stockage de l'armoire.

Aucune de ces solutions ne permet donc d'éviter une surchauffe ponctuelle des produits stockés. Par ailleurs, lorsque ces solutions sont techniquement adaptées à des atmosphères explosibles, il en résulte un surcoût important de telles installations prohibitif pour l'application envisagée. Enfin, ces installations de chauffage sont relativement encombrantes et réduisent de manière importante les capacités de stockage de l'armoire.

Le document allemand DE-A-2.327.000 illustre l'une des solutions décrites ci-dessus. Dans ce cas, le dispositif de chauffage, destiné en particulier à des applications domestiques, telles que le chauffage ou séchage de vêtements, est constitué de résistances électriques logées dans un caisson isolant, le chauffage s'opérant par soufflage d'air au moyen d'un ventilateur, cet air étant chauffé par passage à travers le dispositif de chauffage.

Une solution analogue est décrite dans le brevet EP-A-0.758.694. Dans ce cas, des éléments chauffants, constitués de résistances électriques, se présentant sous forme d'enroulements hélicoïdaux, sont fixés à la paroi du dessus d'une armoire de manière à s'étendre au-dessus de la paroi servant à la délimitation de l'enceinte de chauffage, un ventilateur étant prévu dans ce compartiment. A nouveau, le chauffage s'opère par soufflage d'air chaud, l'air se réchauffant au contact des résistances électriques.

Le brevet US-A-4.585.923 décrit quant à lui une armoire chauffante dont l'élément chauffant est constitué d'une tige chauffante recourbée en méandres. Cette tige, qui comporte deux points de raccordement électrique et/ou mécanique à l'armoire, est disposée de manière à être écartée des parois de l'enceinte de chauffage. Des passages d'air sont prévus entre l'enceinte de chauffage et le compartiment contenant l'élément de chauffage.

Une armoire chauffante analogue est décrite dans le brevet US-A-6.121.583. A nouveau, des câbles de chauffage sont disposés entre les parois extérieure et intérieure de ladite armoire et constituent une source de chaleur. Ces câbles sont dans ce cas insérés dans une isolation constituée de fibres de verre, l'isolation ayant pour fonction de maintenir la chaleur développée par le câble de chauffage à l'intérieur du compartiment contenant lesdits câbles.

En conséquence, dans toutes les solutions décrites ci-dessus, le chauffage s'opère soit par réchauffement d'un air soufflé, soit par l'intermédiaire de dispositifs de chauffage positionnés dans un compartiment externe à l'armoire et écartés des parois servant à la délimitation de l'enceinte contenant les produits devant être régulés en température.

Toutes ces solutions sont en outre développées pour une utilisation en atmosphère normale, c'est à dire n'étant pas susceptible d'atteindre un seuil compris entre deux valeurs limites d'explosion appelé LIE % (Limite Inférieure d'Explosivité) et LSE % (Limite Supérieure d'Explosivité) en raison de la concentration de gaz en présence dans l'air. Une classification des substances chimiques, issue de l'INRS (Institut National de Recherche Scientifique) reprise par les organismes de certification « EX » tels que l'INERIS ou le LCIE, permet d'évaluer la classe de risque dans laquelle le matériel électrique ou électronique doit être conçu : IIA, IIB ou IIC. Des normes très précises de construction du matériel électrique pour atmosphères explosibles existent et décrivent les différents modes de protection, notamment la norme EN50020 « i » pour la sécurité intrinsèque et la norme EN50028 « m » pour l'encapsulage.

L'objectif est d'éviter toutes les sources d'inflammation telles que des surfaces chaudes ou des arcs ou étincelles d'énergie suffisante d'origine électrique pouvant provoquer un risque d'explosion.

Pour chaque niveau de risque, auquel une classe de température peut être associée comme le précise la norme EN50014 « règles générales », correspondent des valeurs d'énergies critiques à ne pas dépasser et permettent de concevoir un matériel utilisé en atmosphère explosible en calculant les limites acceptables des paramètres d'inductance L (µH), de capacité C (ηF), de tension U (V), de courant I (A) et de puissance P (W) avec des coefficients de sécurité appropriés.

Un but de la présente invention est de proposer une armoire chauffante dont la conception des moyens de chauffage permet d'obtenir un chauffage uniforme et sensiblement homogène à l'intérieur de ladite armoire, sans création de choc thermique, tout en limitant l'encombrement d'un tel dispositif de chauffage.

Un autre but de la présente invention est de proposer une armoire chauffante dont la conception permet d'éviter tout contact direct des moyens de chauffage avec les produits stockés à l'intérieur de l'armoire.

Un autre but de la présente invention est de proposer une armoire chauffante dont la conception permet d'intégrer les moyens de chauffage sans avoir à procéder à une modification du bâti de l'armoire et de permettre de chauffer des volumes très variés en adaptant la puissance de chauffage en fonction de la géométrie de l'armoire.

Un autre but de la présente invention est de proposer une armoire chauffante dont la conception permet l'installation d'une telle armoire dans une atmosphère explosible sans générer de surcoût important de l'ensemble.

Un autre but de l'invention est d'apporter des performances de régulation optimale du système de chauffage par câble chauffant grâce à l'apport de l'électronique qui permet une meilleure gestion d'un système asservi.

A cet effet, l'invention a pour objet une armoire chauffante, notamment pour le maintien en particulier à un indice de viscosité requis pour leur emploi de matières liquides telles que peinture, laque, enduit, vernis ou autre, ladite armoire chauffante étant équipée, au voisinage d'une paroi, d'un panneau perforé doublant au moins partiellement ladite paroi, en créant un espace tampon entre paroi et panneau, caractérisé en ce que le panneau perforé est un panneau radiant équipé, sur sa face formant dos en regard de la paroi doublée de l'armoire, de profilés supportant au moins un élément électrique chauffant, en vue de favoriser l'échange thermique entre élément chauffant et panneau, et en ce que l'élément électrique chauffant est constitué d'un câble électrique chauffant serpentant à contact le long du dos du panneau pour créer à l'intérieur de l'armoire au moins par conduction un maintien de la température de l'armoire à l'intérieur d'une plage déterminée.

Selon une forme de réalisation préférée de l'invention, l'invention a pour objet une armoire chauffante, notamment pour le maintien en particulier à un indice de viscosité requis pour leur emploi de matières liquides telles que peinture, laque, enduit, vernis ou autre, caractérisée en ce qu'elle est équipée, au voisinage de la partie de fond, d'un panneau radiant perforé doublant en plan vertical au moins partiellement ledit fond, en créant un espace tampon entre fond et panneau, ce panneau supportant, sur sa face formant dos en regard du fond de l'armoire, au moins un câble électrique chauffant serpentant à contact le long du dos du panneau pour créer à l'intérieur de l'armoire au moins par conduction un maintien de la température de l'armoire à l'intérieur d'une plage déterminée.

La conception du panneau radiant perforé autorise un transfert thermique du câble équipant le panneau par conduction et radiation conjuguées sur ledit panneau faisant alors office de radiateur de diffusion de la chaleur, le câble possédant en lui-même une surface d'échange beaucoup trop faible. Par ailleurs, une telle disposition permet un ajustement aisé de la puissance de chauffe, notamment en fonction de la longueur de câble choisie. Enfin, l'encombrement d'un tel dispositif de chauffage est extrêmement faible grâce à l'utilisation d'un panneau extrêmement plat en position verticale et le positionnement du panneau à l'arrière de l'armoire chauffante n'occasionne aucune gêne dans la manipulation des produits stockés à l'intérieur de l'armoire, ni de risque d'être pollué par les produits contenus à l'intérieur de l'armoire.

Selon une autre forme de réalisation préférée de l'invention, le câble électrique chauffant est un câble auto-limitant du type dont la puissance de chauffe est fonction de la température extérieure, ce câble étant compatible avec une atmosphère explosible.

L'utilisation d'un câble auto-limitant rend possible le positionnement d'une telle armoire dans une atmosphère explosible tout en offrant une solution très économique.

L'invention a encore pour objet un panneau électrique radiant pour armoire chauffante, ce panneau étant agencé pour doubler au moins partiellement une paroi de ladite armoire, caractérisé en ce que la face du panneau destinée à venir en regard de la paroi de l'armoire dite dos du panneau est équipée de profilés, de préférence en forme de goulotte, ces profilés portant au moins un câble chauffant serpentant à contact le long de la face du panneau destinée à venir en regard de la paroi de l'armoire de manière à créer, à l'intérieur de l'armoire au moins par conduction, un maintien de la température de l'armoire à l'intérieur d'une plage déterminée.

Selon une forme de réalisation préférée de l'invention, le panneau double en plan vertical au moins partiellement le fond de l'armoire, le dos du panneau, destiné à venir en regard du fond de l'armoire, étant équipé de profilés en forme de goulottes pour envelopper le câble à l'état posé.

L'invention sera bien comprise à la lecture de la description suivante d'exemples de réalisation, en référence aux dessins annexés dans lesquels :
la figure 1 représente une vue arrière schématique de l'armoire, le fond de l'armoire ayant été enlevé pour permettre la visualisation du panneau radiant ;
la figure 2 représente une vue schématique de face de l'armoire en position ouverte des portes équipant l'armoire;
la figure 3 représente une vue schématique du panneau assemblé à un bâti servant à délimiter un coffre en partie haute de l'armoire ;
les figures 4A et 4B représentent une vue de détail de la figure 3 correspondant au positionnement des goulottes et à leur possibilité de repli ;
la figure 5 représente des courbes de l'évolution de la température à l'intérieur de l'armoire, en fonction du temps, ces courbes correspondant respectivement à l'évolution de la température au niveau de l'étage du bas, au niveau de l'étage du milieu et au niveau de l'étage du haut de l'armoire ventilée comparativement à la courbe de la température extérieure ambiante variant entre -2°C et +2°C ;
les figures 6 et 7 représentent respectivement des courbes de régulation de la température intérieure d'une armoire en fonction du temps, la figure 7 correspondant à l'état de la technique et
la figure 8 représente un synoptique d'une carte électronique intelligente avec composant microcontrôleur de la famille PIC adaptée pour une atmosphère explosible.

L'armoire 1 chauffante, objet de l'invention, est plus particulièrement destinée au stockage de matières liquides, telles que peinture, laque, enduit, vernis ou autres conditionnés généralement en pots 9 comme l'illustre la figure 2. De tels produits nécessitent pour leur utilisation le maintien à un indice de viscosité déterminé, indice qui ne peut être maintenu qu'à l'intérieur d'une plage de température déterminée. Le but d'une telle armoire 1 chauffante est donc de maintenir à l'intérieur de l'enceinte de stockage une température comprise à l'intérieur d'une plage prédéterminée, de préférence de l'ordre de 20°C ± 2°C, à une température ambiante extérieure de 0°C minimum.

Cette armoire 1 est constituée de manière en soi connue d'un bâti délimitant une enceinte de stockage de forme générale parallélépipédique. La face antérieure de l'armoire est fermée au moyen de deux portes, la face arrière de l'armoire étant fermée au moyen d'une paroi de fond 2.

De manière caractéristique à l'invention, cette armoire est équipée, au voisinage d'une paroi d'un panneau 3 radiant perforé. Dans tous les exemples, cette paroi est constituée par la partie de fond 2 de l'armoire. Toutefois, les parois latérales et le plancher auraient pu, de manière équivalente, être équipées d'un tel panneau. Ce panneau 3, qui peut être constitué d'un flan de tôle, peut être ajouré par l'intermédiaire de découpes dans ladite tôle. Les perforations 3B ou ajours peuvent encore être réalisés par d'autres moyens tels que découpe au laser, emboutissage, etc... La surface de vides constituée par les ajours ou perforations est généralement comprise entre 5 et 15% , et de préférence au moins égale à 10% par rapport à la surface totale du panneau 3 pour éviter qu'une grande partie de la puissance du câble chauffant ne serve à chauffer le panneau en tôle faisant office de radiateur. De ce fait, le rôle du panneau est double car il assure une fonction conjuguée de la conduction de la chaleur et son rayonnement dans l'armoire. Les ajours ou perforations 3B permettent aussi, à l'état posé du panneau, une circulation de l'air à l'intérieur de l'enceinte évitant toute accumulation d'air chaud dans l'espace 8 tampon qui sera décrit ci-après. Ces perforations ont en outre pour avantage de réduire le poids total du panneau et d'optimiser la surface d'échange avec l'air.

Ce panneau 3 radiant perforé double, en plan vertical, au moins partiellement le fond 2 de l'armoire, en créant un espace 8 tampon entre fond 2 et panneau 3. Cet espace 8 tampon permet d'éviter le contact direct du panneau avec les parois froides externes de l'armoire chauffante de manière à éviter les pertes de rendement. Cette configuration permet donc de développer un transfert thermique par l'intermédiaire d'une juste surface de conduction et de radiation de la chaleur autour du câble chauffant et d'éviter les contacts du câble chauffant avec une paroi froide externe source de perte de rendement.

Ce panneau 3 supporte, sur sa face formant dos 3A, correspondant à la face du panneau en regard du fond 2 de l'armoire, au moins un câble 4 électrique chauffant. Ce câble 4 électrique serpente à contact le long du dos 3A du panneau 3 pour créer à l'intérieur de l'armoire 1 au moins par radiation un maintien de la température de l'armoire 1 à l'intérieur d'une plage déterminée. Cette disposition du câble permet une conduction efficace de la chaleur sur le panneau 3 en éviter à l'utilisateur tout contact direct avec le câble chauffant.

Le câble 4 électrique chauffant utilisé est de préférence un câble auto-limitant du type dont la puissance de chauffe est fonction de la température extérieure, ce câble 4 étant compatible avec une atmosphère explosible. Un tel câble est généralement utilisé pour la mise hors gel ou le maintien en température de canalisation, de robinetterie, de circuit de mesure ou encore des armoires électriques de contrôle.

Le principe d'un tel câble est le suivant : une résistance variant avec la température est placée entre deux conducteurs de cuivre en parallèle. La résistance module et limite le dégagement de chaleur du câble en fonction de la température ambiante. Si la température ambiante augmente, la puissance de chauffe du câble diminue. Ce comportement d'autolimitation empêche la surchauffe même en cas de superposition. Grâce à l'alimentation en parallèle, l'ensemble du circuit chauffant est soumis à une tension de 230 Volts. Il est donc possible d'adapter le câble à une longueur choisie en respectant les valeurs d'intensité requises. Généralement, ce câble se présente sous forme d'un conducteur de raccordement en cuivre étamé, d'une résistance de chauffage auto-régulante réticulée en matière synthétique, d'une gaine intérieure d'isolation, par exemple en polyoléfine en liaison complète avec la résistance, d'une gaine supplémentaire d'isolation, d'une tresse en cuivre étamée ou en acier inoxydable et d'une gaine de protection extérieure en résine fluorée ou en polyoléfine. De tels câbles auto-limitant toriques ou plats, en particulier sous forme de bandes, dont la technologie est désormais bien connue, sont notamment fabriqués et/ou commercialisés par des sociétés comme RAYCHEM, BARTEC, CETAL, FLEXELEC ou ETIREX SA dont une référence de ce dernier est SRL 10-2C.

L'avantage de cette technologie est d'obtenir un câble dont la température de surface demeure faible et en deçà d'une valeur prédéterminée. Bien évidemment, ce câble 4 est relié à une carte électronique 12 incorporant des moyens de déclenchement du chauffage du câble en fonction d'au moins une valeur seuil, cette carte électronique 12 recevant elle-même des signaux d'au moins une sonde de mesure de température mesurant la température à l'intérieur de l'enceinte de l'armoire et pouvant commander des sorties auxiliaires tel qu'un ventilateur ou des options d'informations tel qu'un affichage de la température. Cette carte électronique a en outre la particularité d'être conçue selon les modes de protection complémentaires « i » sécurité intrinsèque et « m » encapsulage spécifiques pour une utilisation en atmosphère explosible.

En effet, cette carte gère un système asservi. Il s'agit d'un système de 1^{er} ordre, c'est à dire que la relation entre l'entrée et la sortie est une équation différentielle de 1^{er} ordre.

Un système existant largement répandu consiste à utiliser un thermostat électromécanique.

Ces systèmes de contrôle de chauffage standards sont tous de type tout ou rien en boucle fermée. L'inconvénient majeur de ce principe de régulation est son instabilité car il réagit avec une grande inertie en raison d'un manque de précision dans la boucle de régulation.

Dans son cycle de fonctionnement, le régime transitoire est caractérisé par une réponse indicielle instable dite de dépassement (overshoot), comme le montre la figure 7, c'est à dire qu'il y aura, d'une part, un dépassement systématique de la valeur haute de tolérance, et d'autre part, en régime permanent l'écart entre la valeur de la consigne de 20°C +/- Δt°C, et la réponse du système n'atteindra jamais la valeur 0 à l'infini.

Cette courbe de réponse à un échelon, correspondant à la valeur de consigne de la température souhaitée, est beaucoup plus maîtrisable dans l'application électronique développée comme le montre la figure 6 en raison de l'utilisation, soit d'une technologie à microcontrôleur dont un exemple est donné par la famille des produits PIC (voir figure 8), soit d'un composant spécifique dont un exemple est donnée par MOTOROLA avec la référence UAA2016P. Les fonctionnalités nouvelles alors exploitées pour l'armoire chauffante sont les suivantes :
- Une commande chrono-proportionnelle (ou PWM : pulse Width Modulation pour microcontrôleur) qui évite le phénomène de dépassement de consigne à la mise en chauffe (régime transitoire) sollicitant constamment le système de chauffage et créant alors des risques de surchauffe continuelle dans l'armoire chauffante.
- Un ajustage de l'hystérésis en fonction des variations d'inertie des volumes à chauffer et des déperditions thermiques.
- Un pilotage de composant de puissance type TRIAC avec un réamorçage au 0 volt de tension pour assurer la commutation de puissance à un faible niveau d'énergie.
- Des options de sécurité de type rupture de capteur de mesure de la température interdisant alors la fonction de chauffage.

Au moins les fonctionnalités ci-dessus sont incorporées dans la carte électronique. Ces fonctionnalités sont bien évidemment inexistantes pour une régulation réalisée avec un thermostat.

Par ailleurs, la réflexion d'un système de chauffage « Ex » peut avantageusement être mise en oeuvre grâce aux modes de protection de type « i » sécurité intrinsèque et « m » encapsulage dont la combinaison permet entre autres de développer des fonctionnalités intégrées d'affichage de la température ou d'informations de l'état de fonctionnement par des diodes témoins. Ce type de fonctions est impossible à réaliser en version « EX » avec des solutions classiques décrites précédemment.

Pour permettre la fixation du ou des câbles 4 électrique(s) sur le panneau 3, le dos 3A du panneau 3 est équipé de profilés 5 en forme de goulotte servant à envelopper le câble 4 à l'état posé. Ces goulottes 5, plus particulièrement représentées aux figures 3 et 4A, 4B, sont disposées en rangées de préférence parallèles, éventuellement à écartement variable, pour obtenir une homogénéisation de la température de bas en haut de l'armoire 1. Ainsi, on réduit généralement l'écartement entre rangées en partie basse de manière à augmenter la puissance de chauffe en partie basse.

Pour faciliter la pose de tels câbles 4, chaque goulotte 5 présente un bord 5A marginal repliable pour envelopper chaque section de câble 4 chauffant. Ainsi, le principe de pose est le suivant : à l'état ouvert de la goulotte 5, comme l'illustre la figure 4A. Le câble 4 est introduit par la partie haute de la goulotte 5 à l'intérieur de ladite goulotte. Ce câble vient automatiquement se positionner par gravité au fond de la goulotte. Un repli de la partie marginale 5A de la goulotte est ensuite effectué pour enfermer la section de câble dans la goulotte 5. La pose d'un tel câble s'avère donc extrêmement aisé. Ainsi la goulotte 5 peut être réalisée au moyen d'une bande de tôle pliée et comporte un bord marginal 5A séparé du reste de la bande par une pluralité de fentes 6 délimitant une ligne de pliage autorisant un repli du bord marginal 5A et son positionnement parallèle à un autre bord préalablement replié de la bande pour former une cage à l'intérieur de laquelle est positionné le câble 4. Ces goulottes 5 permettent de favoriser l'échange thermique entre câble 4 et panneau 3 et augmentent la surface de conduction de la chaleur autour du câble 4 chauffant.

L'enceinte de l'armoire 1 comporte encore en partie haute une ventilation 7 interne pour homogénéiser la température de l'atmosphère de l'enceinte. Cette ventilation 7 est logée à l'intérieur d'un coffre ménagé en partie haute de l'enceinte, ce coffre formant une lame d'air isolant en partie haute le volume de stockage de l'armoire de l'atmosphère extérieure. Comme l'illustre la figure 3, ce coffre peut être délimité par un panneau 10 s'étendant sensiblement perpendiculairement au panneau 3 et prenant appui contre le sommet du panneau 3. Ce panneau 10 est muni d'un rebord délimitant avec le reste de l'enceinte un volume fermé. Le ventilateur est logé à l'intérieur de ce volume. Des ouvertures 11 sont ménagées dans le panneau 10 pour permettre la circulation de l'air chaud brassé par le ventilateur 7. Cette disposition de la ventilation 7 permet de réaliser un brassage forcé de l'air chaud, naturellement emmagasiné en partie haute de l'armoire chauffante et de le redistribuer uniquement dans l'enceinte. L'utilisation d'une ventilation interne permet de ne pas introduire à l'intérieur de l'armoire d'air pollué et assure une homogénéisation de la chaleur dans tout le volume de l'armoire chauffante de la façon la plus simple possible pour un écart minimum de température entre le bas et le haut de l'armoire. La ventilation 7 oriente l'air chaud vers le bas de l'armoire avec un débit d'air suffisant pour créer une circulation d'air autour du panneau 3 chauffant, évitant ainsi l'emmagasinement d'un air chaud dans le volume 8 tampon.

Les tests réalisés montrent, en présence d'une ventilation et de l'utilisation d'un câble de 31 Watt/mètre à 10°C, des résultats conformes à ceux représentés à la figure 5. Ainsi, dans ce cas, malgré une température extérieure de 0°C et des déperditions de chaleur très importantes dues à la conception des armoires qui sont mal calorifugées, l'utilisation d'un ventilateur, qui va brasser l'air chaud sans lui laisser le temps de s'échapper pour être redistribué dans le volume à maintenir, limite les écarts de température entre le haut et le bas de l'armoire.

Chaque panneau 3 radiant constitue en outre un élément modulaire assemblable à un panneau contigu similaire pour couvrir les caractéristiques dimensionnelles du fond 2 d'une armoire. Il en résulte ainsi la possibilité d'intégrer le même type de module(s) de chauffage sans contrainte de transformation d'une armoire existante par un habillage extérieur. Une telle possibilité permet de chauffer des volumes très variés en adaptant la puissance de chauffage en fonction de la géométrie de l'armoire. La conception du panneau 3 électrique radiant tel que décrit ci-dessus, sa combinaison avec un câble auto-limitant et son incorporation dans une armoire du type précité permettent d'obtenir un ensemble apte à maintenir une température à l'intérieur d'une plage prédéterminée dans une enceinte de stockage tout en autorisant la mise en place d'une telle armoire à l'intérieur d'une atmosphère explosible.

## Revendications

1. Armoire (1) chauffante, notamment pour le maintien en particulier à un indice de viscosité requis pour leur emploi de matières liquides telles que peinture, laque, enduit, vernis ou autre, ladite armoire (1) chauffante étant équipée, au voisinage d'une paroi (2), d'un panneau (3) perforé doublant au moins partiellement ladite paroi (2) , en créant un espace (8) tampon entre paroi (2) et panneau (3),
**caractérisé en ce que** le panneau (3) perforé est un panneau radiant équipé, sur sa face formant dos en regard de la paroi doublée de l'armoire, de profilés (5) supportant au moins un élément électrique chauffant, en vue de favoriser l'échange thermique entre élément chauffant et panneau (3), et **en ce que** l'élément électrique chauffant est constitué d'un câble (4) électrique chauffant serpentant à contact le long du dos (3A) du panneau (3) pour créer à l'intérieur de l'armoire (11) au moins par conduction un maintien de la température de l'armoire (1) à l'intérieur d'une plage déterminée.

2. Armoire (1) chauffante selon la revendication 1,
**caractérisée en ce qu'**elle est équipée, au voisinage de la partie de fond (2), d'un panneau (3) radiant perforé doublant en plan vertical au moins partiellement ledit fond (2), en créant un espace (8) tampon entre fond (2) et panneau (3), ce panneau (3) supportant, sur sa face formant dos (3A) en regard du fond (2) de l'armoire (1), au moins un câble (4) électrique chauffant serpentant à contact le long du dos (3A) du panneau (3) pour créer à l'intérieur de l'armoire (1) au moins par conduction un maintien de la température de l'armoire (1) à l'intérieur d'une plage déterminée.

3. Armoire (1) chauffante selon l'une des revendications 1 et 2,
**caractérisée en ce que** le dos (3A) du panneau (3) est équipé de profilés (5) en forme de goulotte pour envelopper le câble (4) à l'état posé.

4. Armoire (1) chauffante selon la revendication 3,
**caractérisée en ce que** les goulottes (5) sont disposées en rangées de préférence parallèles, éventuellement à écartement variable, pour obtenir une homogénéisation de la température de bas en haut de l'armoire (1).

5. Armoire (1) chauffante selon l'une des revendications 3 et 4,
**caractérisée en ce que** chaque goulotte (5) présente un bord (5A) marginal repliable manuellement pour envelopper chaque section de câble (4) chauffant.

6. Armoire (1) chauffante selon l'une des revendications 1 à 5,
**caractérisée en ce que** le câble (4) électrique chauffant est un câble auto-limitant du type dont la puissance de chauffe est fonction de la température extérieure, ce câble (4) étant compatible avec une atmosphère explosible.

7. Armoire (1) chauffante selon l'une des revendications 1 à 6,
**caractérisée en ce que** le câble (4) est relié à une carte électronique (12) incorporant au moins une commande chrono-proportionnelle, un ajustage de l'hystérésis en fonction des variations d'inertie des volumes à chauffer et des déperditions thermiques, un pilotage de composant de puissance de type TRIAC avec un réamorçage au 0 volt de tension pour assurer la commutation de puissance à un faible niveau d'énergie et des options de sécurité de type rupture de capteur de mesure de la température interdisant alors la fonction de chauffage.

8. Armoire (1) chauffante selon l'une des revendications 1 à 7,
**caractérisée en ce que** l'enceinte de l'armoire (1) comporte en partie haute une ventilation (7) interne pour homogénéiser la température de l'atmosphère de l'enceinte.

9. Armoire (1) chauffante selon la revendication 8,
**caractérisée en ce que** la ventilation (7) est logée à l'intérieur d'un coffre ménagé en partie haute de l'enceinte, ce coffre formant une lame d'air isolant en partie haute le volume de stockage de l'armoire de l'atmosphère extérieure.

10. Armoire (1) chauffante selon l'une des revendications 1 à 9,
**caractérisée en ce que** chaque panneau (3) radiant constitue un élément modulaire assemblable à un panneau contigu similaire pour couvrir les caractéristiques dimensionnelles d'une paroi telle que le fond (2) d'une armoire (1).

11. Panneau (3) électrique radiant pour armoire (1) chauffante, ce panneau étant agencé pour doubler au moins partiellement une paroi de ladite armoire,
**caractérisé en ce que** la face (3A) du panneau destinée à venir en regard de la paroi de l'armoire (1) dite dos (3A) du panneau est équipée de profilés (5), de préférence en forme de goulotte, ces profilés (5) portant au moins un câble (4) chauffant serpentant à contact le long de la face (3A) du panneau destinée à venir en regard de la paroi de l'armoire (1) de manière à créer, à l'intérieur de l'armoire au moins par conduction, un maintien de la température de l'armoire à l'intérieur d'une plage déterminée.

12. Panneau radiant selon la revendication 11,
**caractérisée en ce que** le câble (4) chauffant est un câble auto limitant du type dont la puissance de chauffe est fonction de la température extérieure.

## Patentansprüche

1. Wärmeschrank (1), insbesondere zum Halten des Viskositätsgrades von flüssigen Stoffen wie Farben, Lacken, Putzen, usw. auf einem bestimmten Wert, wobei der Wärmeschrank ausgestattet ist mit einer perforierten Lochplatte (3), die in der Nähe einer Wandung (2) angeordnet ist und diese wenigstens teilweise doppelt, wobei zwischen der Wandung und der Lochplatte ein Zwischenraum (8) gebildet ist,
**dadurch gekennzeichnet, dass** diese Lochplatte (3) eine Konvektorplatte bildet, die auf ihrer Rückseite gegenüberliegend zu der gedoppelten Wandung Halterungen (5) zur Befestigung wenigstens eines elektrischen Heizelements aufweist, um den Wärmeaustausch zwischen Heizelement und Lochplatte (3) zu fördern und **dadurch**, dass das elektrische Heizelement aus einem Heizkabel (4) besteht, das schlangenförmig an der Rückseite (3A) der Lochplatte (3) anliegt, um im Inneren (11) des Schrankes wenigstens durch Wärmeleitung die Temperatur innerhalb eines vorbestimmten Bereiches zu halten.

2. Wärmeschrank (1) nach Anspruch 1,
**dadurch gekennzeichnet, dass** er in der Nähe des Bodenteiles eine diesen Boden in einer vertikalen Ebene zumindest teilweise doppelnde Lochplatte (3) aufweist, die mit dem Boden einen Zwischenraum (8) bildet, wobei die Lochplatte (3) auf ihrer Rückseite (3A) dem Boden des Schranks (1) gegenüberliegend zumindest ein, schlangenförmig an der Rückseite (3A) der Lochplatte (3) angebrachtes, Heizkabel (4) trägt, um im Inneren des Schranks (1) wenigstens durch Wärmeleitung die Temperatur im Schrank (1) innerhalb eines vorbestimmten Bereichs zu halten.

3. Wärmeschrank (1) nach den Ansprüchen 1 und 2,
**dadurch gekennzeichnet, dass** die Rückseite (3A) der Lochplatte (3) mit Profilschienen (5) zur Aufnahme des Heizkabels (4) ausgestattet ist.

4. Wärmeschrank (1) nach Anspruch 3,
**dadurch gekennzeichnet, dass** die Profilschienen (5) vorzugsweise parallel und mit verstellbarem Abstand angeordnet sind, um eine Homogenisierung der Temperatur in dem Schrank (1) von unten nach oben zu gewährleisten.

5. Wärmeschrank (1) nach einem der Ansprüche 3 und 4,
**dadurch gekennzeichnet, dass** jede Profilschiene (5) einen manuell falzbaren Rand (5A) besitzt, der über das Heizkabel (4) gebogen wird.

6. Wärmeschrank (1) nach einem der Ansprüche 1 bis 5,
**dadurch gekennzeichnet, dass** es sich bei dem Heizkabel (4) um ein selbstbegrenzendes Kabel handelt, dessen Heizleistung von der Außentemperatur abhängt und das für explosionsgefährdete Bereiche geeignet ist.

7. Wärmeschrank (1) nach einem der Ansprüche 1 bis 6,
**dadurch gekennzeichnet, dass** das Heizkabel (4) an eine Platine (12) angeschlossen ist, die wenigstens aufweist eine Zeitschaltuhr, eine Anpassung der Hysterese in Abhängigkeit von der Trägheit des zu heizenden Volumens und den Wärmeverlusten, eine Steuerung eines Leistungselements (TRIAC) mit einer Reinitialisierung bei 0 Volt für die Umschaltung bei niedrigem Energieniveau und über Sicherheitsvorrichtungen wie Temperaturfühler zur Abschaltung der Heizung verfügt.

8. Wärmeschrank (1) nach einem der Ansprüche 1 bis 7,
**dadurch gekennzeichnet, dass** sich im oberen Teil des Gehäuses des Schrankes (1) eine interne Lüftung (7) zur gleichmäßigen Verteilung der Wärme im Gehäuse befindet.

9. Wärmeschrank (1) nach den Ansprüchen 1 bis 8,
**dadurch gekennzeichnet, dass** die Lüftung (7) sich in einem Kasten im oberen Teil des Gehäuses des Schrankes befindet, der eine isolierende Luftschicht bildet und den Lagerraum des Schranks gegen die Außenluft isoliert.

10. Wärmeschrank (1) nach einem der Ansprüche 1 bis 9,
**dadurch gekennzeichnet, dass** die Lochplatte (3) aus mehreren Modulen besteht, die sich zu einer Platte zusammenfügen lassen, deren Größe an die Abmessungen einer Wandung, beispielsweise des Bodens (2) eines Schranks (1) angepasst werden kann.

11. Konvektorenplatte (3) für einen Wärmeschrank (1), die derart ausgebildet ist, dass sie die Wandung dieses Schranks wenigstens teilweise doppelt,
**dadurch gekennzeichnet, dass** die der Wandung des Schranks (1) zugewandte Seite (3A) der Platte Halterungen (5), vorzugsweise weise in Form von Profilschienen, zur Befestigung zumindest eines elektrischen Heizkabels besitzt, dass schlangenförmig an der gegenüber der Wandung des Schranks (1) gelegenen Plattenseite (3A) anliegt, um im Inneren des Schranks wenigstes durch Wärmeleitung die Schranktemperatur innerhalb eines vorbestimmten Bereichs zu halten.

12. Konvektorplatte nach Anspruch 11,
**dadurch gekennzeichnet, dass** es sich bei dem Heizkabel (4) um ein selbstbegrenzendes Kabel handelt, dessen Heizleistung von der Außentemperatur abhängt.

## Claims

1. Heating cabinet (1), in particular for keeping liquid materials, such as paint, lacquer, render, varnish or other, in particular at a viscosity index required for their use, the said heating cabinet (1) being equipped, in the vicinity of a wall (2), with a perforated panel (3) at least partially covering the said wall (2), creating a buffer space (8) between wall (2) and panel (3),
**characterised in that** the perforated panel (3) is a radiant panel equipped, on the surface thereof forming the back facing the covered wall of the cabinet, with sections (5) supporting at least one electrical heating element, with a view to promoting the heat exchange between heating element and panel (3), and **in that** the electrical heating element consists of a snaking electrical heating tape (4) in contact along the back (3A) of the panel (3) to establish maintenance of the temperature of the cabinet (1) within a set range in the interior of the cabinet (11(sic)), at least by conduction.

2. Heating cabinet (1) according to Claim 1,
**characterised in that** it is equipped, in the vicinity of the base part (2) with a perforated radiant panel (3) at least partially covering the said base (2) in the vertical plane, creating a buffer space (8) between base (2) and panel (3), this panel (3) supporting, on the surface thereof forming the back (3A) facing the base (2) of the cabinet (1), at least one snaking electrical heating tape (4) in contact along the back (3A) of the panel (3) to establish maintenance of the temperature of the cabinet (1) within a set range in the interior of the cabinet (1), at least by conduction.

3. Heating cabinet (1) according to one of Claims 1 and 2,
**characterised in that** the back (3A) of the panel (3) is equipped with sections (5) in the form of conduits to enclose the tape (4) when fitted.

4. Heating cabinet (1) according to Claim 3,
**characterised in that** the conduits (5) are arranged in rows, which are preferably parallel, optionally with variable spacing, in order to achieve homogenisation of the temperature from the bottom to the top of the cabinet (1).

5. Heating cabinet (1) according to one of Claims 3 and 4,
**characterised in that** each conduit (5) has a peripheral edge (5A) that can be manually folded to envelop each section of heating tape (4).

6. Heating cabinet (1) according to one of Claims 1 to 5,
**characterised in that** the electrical heating tape (4) is a self-regulating tape of the type for which the heating power depends on the external temperature, this tape (4) being compatible with an explosive atmosphere.

7. Heating cabinet (1) according to one of Claims 1 to 6,
**characterised in that** the tape (4) is connected to an electronic board (12) incorporating at least one time-proportional control, adjustment of the hysteresis depending on inertia variations in the volumes to be heated and thermal losses, a TRIAC type power component control with resetting at 0 volt voltage to ensure switching of the power at a low energy level and safety features of the type where the temperature measurement sensor is cut off, so barring the heating function.

8. Heating cabinet (1) according to one of Claims 1 to 7,
**characterised in that** the chamber of the cabinet (1) has an internal fan (7) in the upper part to make the temperature of the chamber atmosphere homogeneous.

9. Heating cabinet (1) according to Claim 8,
**characterised in that** the fan (7) is housed inside a box provided in the upper part of the chamber, this box forming a layer of air insulating the storage volume of the cabinet from the outside atmosphere in the upper part.

10. Heating cabinet (1) according to one of Claims 1 to 9,
**characterised in that** each radiant panel (3) constitutes a modular element that can be assembled on a similar contiguous panel for overlaying the dimensional characteristics of a wall such as the base (2) of a cabinet (1) .

11. Radiant electric panel (3) for heating cabinet (1), this panel being equipped to at least partially cover a wall of the said cabinet,
**characterised in that** the surface (3A) of the panel intended to face the wall of the cabinet (1), termed the back (3A) of the panel, is equipped with sections (5) preferably in the form of conduits, these sections (5) bearing at least one snaking heating tape (4) in contact along the surface (3A) of the panel intended to face the wall of the cabinet (1) so as to establish, inside the cabinet, maintenance of the temperature of the cabinet within a set range, at least by conduction.

12. Radiant panel according to Claim 11,
**characterised in that** the heating tape (4) is a self-regulating tape of the type for which the heating power depends on the external temperature.
